# EUROPÄISCHE PATENTSCHRIFT

(11) **EP 2 662 507 B1**
(45) Veröffentlichungstag und Bekanntmachung des Hinweises auf die Patenterteilung: **31.01.2018**
(21) Anmeldenummer: 13002305.4
(22) Anmeldetag: 30.04.2013
(51) Int. Cl.: E04F 15/02

(54) **Verfahren zum Verlegen eines Belages sowie Paneelelement für einen Belag**
Method for laying a covering and panel element for a covering
Procédé de pose d'un revêtement et élément de panneau pour un revêtement

(30) Priorität: 11.05.2012 DE 102012009274; 31.05.2012 DE 102012010758
(43) Veröffentlichungstag der Anmeldung: 13.11.2013
(73) Patentinhaber: Parador GmbH, 48653 Coesfeld (DE)
(72) Erfinder: Schwitte, Richard, 48712 Gescher (DE); Strotmann, Burkhard, 46342 Velen (DE)
(74) Vertreter: Von Rohr Patentanwälte Partnerschaft mbB

(56) Entgegenhaltungen:
- EP-A1- 1 428 957
- DE-A1- 10 343 025
- DE-U1- 20 122 711
- DE-U1-202007 013 059
- US-A1- 2009 133 353

## Beschreibung

Die Erfindung betrifft ein Verfahren zum Verlegen eines Belages, insbesondere eines Boden-, Wand- oder Deckenbelages, wobei der Belag eine Mehrzahl von gleichartigen, miteinander verbundenen Paneelelementen aufweist, wobei das Paneelelement einen Grundkörper mit einander gegenüber liegenden Längskanten und einander gegenüber liegenden Querkanten aufweist, wobei an der einen Längskante eine Längskantennutkontur und an der anderen Längskante eine korrespondierende Längskantenfederkontur vorgesehen ist, wobei an der einen Querkante eine Querkantennutkontur und an der anderen Querkante eine korrespondierende Querkantenfederkontur vorgesehen ist und wobei benachbarte Paneelelemente an ihren benachbarten Längskanten und ihren benachbarten Querkanten miteinander verbunden werden. Des Weiteren betrifft die vorliegende Erfindung ein Paneelelement für einen Belag, insbesondere einen Boden-, Wand- oder Deckenbelag, wobei der Belag eine Mehrzahl von gleichartigen, miteinander verbundenen Paneelelementen aufweist, vorzugsweise vorgesehen zur Verlegung nach dem vorgenannten Verfahren, wobei das Paneelelement einen Grundkörper mit einander gegenüber liegenden Längskanten und einander gegenüber liegenden Querkanten aufweist, wobei an der einen Längskante eine Längskantennutkontur und an der anderen Längskante eine korrespondierende Längskantenfederkontur vorgesehen ist, wobei an der einen Querkante eine Querkantennutkontur und an der anderen Querkante eine korrespondierende Querkantenfederkontur vorgesehen ist, wobei die Längskantennutkontur eine obere kürzere Nutwange und eine untere längere Nutwange aufweist, zwischen denen sich die Nut der Querkanten der Längskanten befindet und wobei die Querkantennutkontur eine obere kürzere Nutwange und eine untere längere Nutwange aufweist, zwischen denen sich die Nut befindet.

Aus der Praxis sind verschiedene Systeme von Geometrien an Paneelen, die in der Praxis auch als Dielen bezeichnet werden, bekannt, denen ein Verriegeln der Querkante durch Druckknopfsysteme zugrunde liegt. Bei diesen Systemen muss ein Druckpunkt überwunden werden, der naturgemäß nur geringe Haltekräfte gegenüber Lösen der Verbindung entgegensetzt.

Eine weitere bekannte Verbindungsart ist das seitliche Einschwenken/Verbinden einer kompletten Reihe von an den Querkanten miteinander verbundenen Dielen, die - nach Verbinden sämtlicher Dielen im Bereich der Querkanten - als gesamte Reihe durch Keile unterstützt wird und anschließend in die Längskante der bereits verlegten Dielen eingeschwenkt wird. Üblicherweise ist zur Längskantenfügung die Unterstützung eines Werkzeugs erforderlich, um entsprechende Druckpunkte zu überwinden und die Dielenreihe insgesamt in die Längskante der bereits verlegten Dielen einzufügen.

Bei Snap-Verbindungen muss die bereits an einer Kante gefügte Bodendiele seitlich verschoben werden, um an der jeweils anderen Kante gefügt zu werden. Dieses Verschieben bedeutet für den Verleger ein unkomfortables Arbeiten mit zusätzlich notwendigem Werkzeug.

Neuere Systeme, die aus der Praxis bekannt sind, verfügen im Bereich einer Querkante über ein zusätzliches Bauteil in Art eines Federriegels, der ein Fügen der Dielen ermöglicht. Die Verlegung erfolgt dabei derart, dass die zu verlegende Diele mit ihrer einer Längskante in die Längskante der bereits verlegten Dielenreihe eingesetzt wird. Die Verriegelung benachbarter Dielen einer Reihe erfolgt durch das passgenaue Absenken der zu verlegenden Diele auf die bereits verlegte Diele. Beim Herabschwenken der zu verlegenden Diele kommt es aufgrund des Federriegels zu einer Verriegelung der benachbarten Querkanten. Probleme können sich bei diesem System insbesondere dann ergeben, wenn eine bereits verlegte Diele wieder erneut aufgenommen wird. Hierbei kann es zu einer Beschädigung des Federriegels kommen mit der Folge, dass der nächste Fügevorgang nicht ohne Weiteres möglich ist. Ein weiterer Nachteil dieses bekannten Systems besteht in der verminderten Passung aufgrund sich addierender Toleranzen der verschiedenen Bauteile. Dies kann letztlich dazu führen, dass kein ebener Übergang zwischen benachbarten Dielen im Bereich der Kopfkanten gegeben ist. Schließlich ist dieses bekannte System aufgrund des notwendigen zusätzlichen Federriegels in der Herstellung aufwendig und teuer.

Aufgabe der vorliegenden Erfindung ist es nun, ein Verfahren zum Verlegen eines Belages der eingangs genannten Art sowie diesbezügliche Paneelelemente für einen Belag zur Verfügung zu stellen, wobei die Verlegung einfach möglich und die diesbezüglichen Paneelen bzw. der daraus hergestellte Belag kostengünstig herstellbar sein sollen.

Die vorgenannte Aufgabe ist bei einem Verfahren der eingangs genannten Art erfindungsgemäß im durch folgende, aufeinanderfolgende Verlegeschritte gekennzeichnet:
a) Das zu verlegende Paneelelement wird zunächst mit der die Querkantenfederkontur aufweisenden Querkante an die die Querkantennutkontur aufweisenden Querkante des zuletzt verlegten, bereits längskantengefügten Paneelelements in der gleichen Verlegereihe schräg angesetzt und eingefügt, wobei die Einfügung bevorzugt werkzeuglos erfolgt. Im querkantengefügten Zustand wird das zu verlegende Paneelelement in die Ebene des zuletzt verlegten Paneelelements abgesenkt. Das zu verlegende Paneelelement liegt dann letztlich auf dem Untergrund auf und befindet sich in der gleichen Ebene wie die bereits verlegten Paneelelemente. Alternativ oder ergänzend ist es auch möglich, dass das zu verlegende Paneelelement mit der die Querkantenfederkontur aufweisenden Querkante in die die Querkantennutkontur aufweisende Querkante des in der Ebene des zuletzt verlegten Paneelelements eingeschoben wird, und zwar ebenfalls bevorzugt werkzeuglos. Die vorgenannte Alternative bietet sich insbesondere dann an, wenn ein schräges Ansetzen aus Platzgründen nicht möglich ist, beispielsweise wenn eine Heizung eine Schrägstellung bzw. ein schräges Ansetzen verhindert. Im Übrigen kommt die zuletzt genannte Alternative aber auch dann zur Anwendung, wenn das schräge Ansetzen mit einigem Abstand zwischen den zu verfügenden Längskanten erfolgt ist.
b) Das zu verlegende Paneelelement wird bei gefügter Querkante zur Längskantenfügung an die die Längskantennutkontur aufweisende Längskante der zuletzt verlegten Reihe von Paneelelementen in einem Winkel zwischen minimal 3° und maximal 25° angehoben, wobei das quer- und längskantengefügte benachbarte Paneelelement derselben Verlegereihe zumindest bereichsweise mit angehoben wird. Hinzuweisen ist in diesem Zusammenhang darauf, das angegebene Winkelintervall zwischen 3° und 25° eine Längskantenfügung des zu verlegden Paneelelements ermöglicht, ohne dass sich die Längskantenfügung des benachbarten, bereits verlegten Paneelelements derselben Verlegereihe wieder löst. Es versteht sich, dass jegliche Zwischenintervalle, wie beispielsweise 4° bis 20°, innerhalb der vorgenannten Bereichsgrenzen möglich sind. Erst bei stärkerem Anheben, also bei Vergrößerung des Fügewinkels über 25° oder die ansonsten vorgesehene obere Intervallgrenze hinaus, kann es zu einem Lösen der Längskantenfügung des benachbarten Paneelelements derselben Verlegereihe kommen. Im Übrigen ist es bei der Erfindung so, dass beim Anheben des zu verlegenden Paneelelements aufgrund des Eigengewichts der weiteren, bereits verlegten Paneelelemente derselben Verlegereihe sich die gesamte Reihe nicht notwendigerweise mit anhebt, zumal die anderen Paneelelemente derselben Verlegereihe bereits längsgefügt sind. Es versteht sich, dass dies natürlich von der Länge der bereits verlegten Reihe abhängt. Bei Versuchen, die durchgeführt worden sind, ist festgestellt worden, dass bereits ab einer Länge von 1,5 m nur ein bereichsweises Mitanheben des oder der benachbarten Paneelelemente erfolgt.
c) Das zu verlegende Paneelelement wird mit seiner die Längskantenfederkontur aufweisenden Längskante in die die Längskantennutkontur aufweisenden Längskante der zuletzt verlegten Paneelelementreihe werkzeuglos eingeschoben und anschließend abgesenkt. Da bei dem erfindungsgemäßen Verlegeverfahren das zuletzt verlegte Paneelelement bereits längsgefügt ist, ist lediglich die Längskantenfügung des zu verlegenden Paneelelements, also nur eines einzigen Elements, und nicht der gesamten Verlegereihe erforderlich. Aus diesem Grunde ist es bei der Erfindung möglich, werkzeuglos die Längskantenfügung vorzunehmen, wobei es sich versteht, dass grundsätzlich natürlich auch ein Werkzeug eingesetzt werden kann. Darüber hinaus ist es, da die Längskantenfügung nur eines einzigen Paneelelements erfolgen muss und im Übrigen nicht die gesamte Verlegereihe angehoben werden muss, auch möglich, dass der Verlegevorgang in einfacher Weise von nur einer Person durchgeführt werden kann.

Bevorzugt ist es bei dem erfindungsgemäßen Verfahren so, dass das Ansetzen des zu verlegenden Paneeleelements an das bereits verlegte Paneelelement zur Querkantenfügung mit einem Ansetzwinkel α von minimal 3° und maximal 50° erfolgt. Auch hier ist jedes Zwischenintervall innerhalb der vorgenannten Bereichsgrenzen möglich, wie beispielsweise 4° bis 45°. Dies bedeutet, dass die Querkantenausbildung so ist, dass eine Querkantenfügung in dem vorgenannten Intervall des Ansetzwinkels möglich ist. Im Einzelnen wird hierauf nachfolgend noch eingegangen.

Zur Längskantenfügung ist das zu verlegende Paneelelement nach der Querkantenfügung möglichst nahe an die Längskante der zuletzt verlegten Reihe von Paneelelementen heranzubringen. Dies kann einerseits dadurch erfolgen, dass die Querkantenfügung schon beim schrägen Ansetzen so erfolgt, dass die zu verfügenden Längskanten möglichst nahe aneinander liegen. Auf diese Weise ist anschließend nur eine geringe und im besten Fall keine Verschiebung in horizontalerRichtung für die Längskantenfügung erforderlich. Selbst wenn das bereits quergefügte, zu verlegende Paneelelement nicht exakt in der vorgenannten Weise quergefügt worden ist, so dass die zu verfügenden Längskanten sehr nahe aneinander anliegen, muss lediglich eine kurze Verschiebung zur Längskantenfügung erfolgen. Die Verschiebung erfolgt dabei so weit, bis sich ein Spalt in der Größenordnung zwischen 2 bis 10 mm zwischen den oberen Rändern der zu fügenden Längskanten ergibt. Bei exakter Anordnung oder auch bei notwendiger Verschiebung des zu verlegenden Paneelelements bei erfolgter Querkantenfügung in Richtung der Längskante der bereits verlegten Reihe der Paneelelemente ist es so, dass entweder die Feder der Längskante beim Herabschwenken unmittelbar an der oberen Nutwange der Längskante vorbeigeschwenkt wird und/oder dass ein an der Feder vorgesehener unterseitiger Rastvorsprung an der unteren Nutwange der Längskante beim Horizontalverschieben anschlägt. Auf diese Weise ergibt sich dann der vorgenannte Spalt zwischen den oberen Rändern der Längskanten,

Darüber hinaus ist es vorteilhaft, dass die Feder der Längskante nach Absenken des Paneelelements auf einer dafür vorgesehenen Anlagefläche der unteren Nutwange der Längskante aufliegt. Hierdurch ergibt sich dann nicht nur eine gute und sichere Auflage der Feder zum anschließenden Einführen in die Nut, es wird auch eine Stelle für den Drehpunkt beim anschließenden Hochschwenken des zu verlegenden Paneelelements zur Verfügung gestellt.

Damit das vorgenannte Verlegeverfahren in der vorgenannten Art und Weise durchgeführt werden kann, weist das eingangs genannte Paneelelement eine besondere konstruktive Ausgestaltung auf. Allerdings ist darauf hinzuweisen, dass das erfindungsgemäße Paneelelement nicht notwendigerweise nur zur Verlegung nach dem vorgenannten Verfahren verwendet werden kann.

Konstruktiv ist bei dem eingangs genannten Paneelement vorgesehen, dass das Verhältnis des Überstands der unteren Nutwange gegenüber der oberen Nutwange der Längskante zum Überstand der Feder der Längskante zwischen 1,5 und 3,1, vorzugsweise zwischen 1,95 und 2,7, weiter bevorzugt zwischen 2,1 und 2,5 und insbesondere zumindest im 2,3 beträgt. Alternativ oder aber kumulativ ist vorgesehen, dass das Verhältnis des Überstands der unteren Nutwange gegenüber der oberen Nutwange der Querkante zum Überstand der Feder der Querkante zwischen 0,4 und 1,85, vorzugsweise zwischen 0,6 und 1,5, weiter bevorzugt zwischen 0,7 und 1,1 und insbesondere zumindest im 0,9 beträgt. Bei der Erfindung wird also im Ergebnis bei der Längskantenkontur eine vergleichsweise kurze Feder mit einer vergleichsweisen langen unteren Nutwange verwendet, um ein sicheres Einschwenken bei kleinem Fügewinkel zu ermöglichen. Dem gegenüber ist die Querkantenkonturierung gänzlich anders ausgeführt. Dabei ist die Feder länger und hat die untere Nutwange der Querkante eine vergleichsweise geringe Länge, was die bei dem erfindungsgemäßen Verfahren notwendige Verschiebung zur Längskantenfügung begünstigt.

Wenngleich die Längs- und Querkantenkontur unterschiedlich ist, ist es grundsätzlich auch möglich, die vorgenannten Konturen einander anzunähern, und zwar soweit, dass ein Einfügen einer Längskante in eine Querkante und umgekehrt möglich ist.

Bei einer bevorzugten Ausführungsform der vorliegenden Erfindung ist auf der Oberseite der unteren Nutwange der Längskante eine Rastnut vorgesehen, während auf der Unterseite der Feder der Längskante ein Rastnocken zum Eingriff in die Nut vorgesehen ist. Beim Fügen der Längskanten rastet der Rastnocken in der Rastnut ein.

Im Hinblick auf die zuvor beschriebene Ausbildung der Längskante mit vergleichsweise kurzer Feder und längerer unterer Nutwange ist ergänzend vorgesehen, dass das Verhältnis des Überstands der Feder der Längskante zum Abstand der Stirnfläche der oberen Nutwange der Längskante zur Rastnut der Längskante zwischen 2,6 und 0,6, bevorzugt zwischen 1,7 und 0,8, weiter bevorzugt zwischen 1,25 und 1,0 und insbesondere zumindest im 1,09 beträgt. Letztlich ist durch diese Ausgestaltung sichergestellt, dass die Rastverbindung vergleichsweise weit von der äußeren Stirnfläche der oberen Nutwange entfernt ist, so dass sich unterseitig ein vergleichsweise breiter Auflagebereich für die Feder als Drehpunkt beim Hochschwenken des zu verlegenden Paneelelements bei der Längsfügung ergibt.

Dem gegenüber ist bei einer bevorzugten Ausführungsform der Erfindung im Bereich der Querkante vorgesehen, dass auf der Oberseite der unteren Nutwange der Querkante eine Rastnut vorgesehen ist, wobei auf der Unterseite der Feder ein Rastnocken zum Eingriff in die Rastnut vorgesehen ist. Im quergefügten Zustand ist der Rastnocken in die Rastnut eingerastet.

Im Bereich der Querkante ist es nun bevorzugt so, dass das Verhältnis des Überstands der Feder der Querkante zum Abstand der Stirnfläche der oberen Nutwange der Querkante zur Rastnut der Querkante zwischen 15 und 25, bevorzugt zwischen 18 und 22, weiter bevorzugt zwischen 19 und 21 und insbesondere zumindest im 20,3 beträgt. Die zuvor angegebenen Verhältniswerte verdeutlichen, dass die untere Nutwange relativ kurz ist und sich der Rastpunkt nahe am Verschiebebereich befindet. Hierdurch wird zum einen der Reibungswiderstand bei der notwendigen horizontalen Schiebebewegung zur Längskantenfügung verringert, zum anderen ergibt sich durch die unmittelbare Nähe der Rastnut zur Stirnfläche der oberen Nut kein Drehmoment bei ungleichmäßiger oder schräger Kraftbeaufschlagung während des horizontalen Verschiebens des zu verlegenden Paneelelements zur Längskantenfügung.

Bei durchgeführten Versuchen ist festgestellt worden, dass es besonders bevorzugte konkrete Werte hinsichtlich der Längen bzw. Überstände der unteren Nutwagen des Längskanten- und des Querkantenprofils sowie der Überstände der Federn der beiden Profile gibt, um das erfindungsgemäße Verlegeverfahren zu gewährleisten. Dabei ist es so, dass in diesem Zusammenhang folgende Maße für sich und/oder in beliebiger Kombination miteinander von Bedeutung sind:
- Der Überstand der unteren Nutwange gegenüber der oberen Nutwange der Längskante beträgt zwischen 4 und 8 mm, bevorzugt zwischen 5 und 7 mm, weiter bevorzugt zwischen 5,2 und 6,4 mm und insbesondere zumindest im 5,83 mm.
- Der Abstand der Stirnfläche der oberen Nutwange der Längskante zur Rastnut beträgt zwischen 1,3 und 3,4 mm, bevorzugt zwischen 1,8 und 2,9 mm, weiter bevorzugt zwischen 2,0 und 2,7 mm und insbesondere zumindest im 2,35 mm.
- Der Überstand der Feder der Längskante beträgt zwischen 1,5 und 4 mm, bevorzugt zwischen 1,9 und 3,2 mm, weiter bevorzugt zwischen 2,2 und 2,9 mm und insbesondere zumindest im 2,55 mm.
- Der Überstand der unteren Nutwange gegenüber der oberen Nutwange der Querkante beträgt zwischen 2,0 und 4,6 mm, vorzugsweise zwischen 2,5 und 4,1 mm, weiter bevorzugt zwischen 2,9 und 3,0 mm und insbesondere zumindest im 3,31 mm.
- Der Abstand der Stirnfläche der oberen Nutwange der Querkante zur Rastnut beträgt zwischen 0,08 und 0,28 mm, bevorzugt zwischen 0,1 und 0,26 mm, weiter bevorzugt zwischen 0,15 und 0,21 mm und insbesondere zumindest im 0,18 mm.
- Der Abstand der Feder der Querkante beträgt zwischen 2,5 bis 4,8 mm, bevorzugt zwischen 2,9 und 4,3 mm, weiter bevorzugt zwischen 3,3 und 4 mm und insbesondere zumindest im 3,5 mm.
Um die horizontale, aber auch die Verschiebebewegung in Kippstellung zur Längskantenfügung leichter durchführen zu können, ist bei einer weiteren bevorzugten Ausgestaltung der Erfindung vorgesehen, dass an gegenüberliegenden Flächen der Feder und der Nut im Bereich der Querkante und an gegenüberliegenden Flächen der Rastnut und des Rastnockens unter Ersatz von Kontaktflächen berührungsfreie Freiräume mit einer Spaltweite zwischen 0,005 bis 0,2 mm, insbesondere zwischen 0,007 und 0,013 mm, besonders bevorzugt zwischen 0,008 und 0,012 und insbesondere zumindest im von 0,01 mm vorgesehen sind. Dabei versteht es sich, dass die ansonsten bestehenden Kontaktflächen vollflächig durch die Freiräume ersetzt worden sind, so dass Nut und Feder und Rastnocken und Rastnut über die gesamte Länge im Idealfall nicht unmittelbar aneinander anliegen.
Hinzuweisen ist im Übrigen darauf, dass innerhalb der genannten Bereichsgrenzen aller vorgenannten Intervalle und Wertegrenzen alle Zwischenintervalle und auch alle Einzelwerte möglich sind und als erfindungswesentlich angesehen werden, auch wenn diese aus Vereinfachungsgründen nicht im Einzelnen genannt sind.
Zusammenfassend ist festzustellen, dass die vorliegende Erfindung den Vorteil hat, dass durch die gewählte Geometrie der Längs- und/oder Querkanten eine sehr stabile und genaue Passung erfolgen kann, da keine weiteren Bauteile inklusive damit verbundener Toleranzen verwendet werden. Die komplette Querkantengeometrie ist in zwei Funktionsbereiche unterteilt. Die Bündigkeit der Oberfläche des Paneelelements wird durch eine einfache, hochgenau zu erstellende Nut-Federgeometrie erreicht, die senkrechte Belastungen innerhalb der Dielenverbindung ideal aufnehmen kann. Die Verriegelung erfolgt durch Einschwenken und finales Verschieben von entsprechend gestalteten Geometriebereichen, die mit senkrechten Anlageflächen eine formschlüssige Verbindung generieren.
Um das zu verlegenden Paneelelement allseitig, d.h. auch an den Längskanten zu verriegeln, ist bei dem Fügen der Längskante ein geringfügiges Anheben/Abwinkeln bevorzugt im Bereich von etwa 20° erforderlich. Die Feder der Längskante kann auf diese Weise in die Nut der Längskante der bereits verlegten Reihe von Paneelelementen eingefügt werden. Die Verriegelung mit der Einschwenkquerkante hat in dieser Hinsicht den Vorteil, dass im nahezu flachliegenden Zustand die Paneelelemente gefügt werden können und beim Anheben und Verschieben in Richtung der Längskante die Querkantengeometrie weiter verschoben und vollständig verriegelt wird.
Nachfolgend werden Ausführungsbeispiele der Erfindung anhand der Zeichnung beschrieben. Dabei bilden alle beschriebenen und/oder bildlich dargestellten Merkmale für sich oder in beliebiger Kombination den Gegenstand der vorliegenden Erfindung, unabhängig von ihrer Zusammenfassung in den Ansprüchen oder deren Rückbeziehung. Es zeigt
- Fig. 1: eine perspektivische Darstellung einer Ausgangssituation eines zu verlegenden Belages,
- Fig. 2: eine schematische Querschnittsansicht einer eine Längskantennutkontur aufweisenden Längskante,
- Fig. 3: eine schematische Querschnittsansicht einer eine Längskantenfederkontur aufweisenden Längskante,
- Fig. 4: eine schematische Querschnittsansicht einer eine Nut aufweisenden Querkantennutkontur,
- Fig. 5: eine schematische Querschnittsansicht einer eine Querkantenfederkontur aufweisenden Querkante,
- Fig. 6: eine perspektivische Darstellung eines Verlegeschritts beim Zuführen eines zu verlegenden Paneelelements,
- Fig. 7: eine perspektivische Darstellung des Verlegeschnitts der Querfügung des zu verlegenden Paneelelements,
- Fig. 8: eine Querschnittsansicht des zu verlegenden Paneelelements bei der Querfügung,
- Fig. 9: eine perspektivische Darstellung eines Verlegeschritts nach Absenken des quergefügten, zu verlegenden Paneelelements,
- Fig. 10: eine vergrößerte Darstellung des quergefügten Paneelelements,
- Fig. 11: eine Darstellung einer alternativen Ausführungsform der Verlegung eines Paneelelements bei der Querfügung,
- Fig. 12: eine schematische Querschnittsansicht der gefügten Querkanten,
- Fig. 13: eine schematische Querschnittsansicht von zufügenden Längskanten, die aufeinander zu zuschieben sind,
- Fig, 14: eine schematische Querschnittsansicht der zufügenden Längskanten aus Fig. 13 kurz vor der Längsfügung,
- Fig. 15: eine perspektivische Darstellung eines Verlegeschritts bei Anheben/Anwinkeln des zu verlegenden Paneelelements,
- Fig. 16: eine perspektivische Darstellung eines Verlegeschritts nach dem Ineinanderfügen der Längskante mit noch schräg gestelltem Paneelelement,
- Fig. 17: eine perspektivische Darstellung eines Verlegeschritts nach Absenken des quer- und längsgefügten Paneelelements und
- Fig. 18 bis Fig.22: Querschnittsansichten der Verlegeschritte nach der Querfügung bis zur Längsfügung.

Fig. 1 zeigt ausschnittsweise einen noch nicht vollständig verlegten Belag 1, der eine Mehrzahl von gleichartigen, miteinander verbundenen Paneelelementen 2 aufweist. Bei dem Belag 1 handelt es sich vorliegend um einen Bodenbelag, wobei grundsätzlich auch ein Wand- oder Deckenbelag möglich ist. Im Übrigen ist mit der Gleichartigkeit von Paneelelementen 2 gemeint, dass diese an ihren Kanten derart ausgebildet sind, dass benachbarte Paneelelemente 2 miteinander verbunden werden können. Im vorliegenden Fall haben die Paneelelemente 2 in Draufsicht gesehen die Form eines langgestreckten Rechtecks. Jedes der Paneelelemente 2 weist einen Grundkörper 3 auf, der mit gegenüberliegenden Längskanten 4, 5 und einander gegenüber liegenden Querkanten 6, 7 versehen ist.

Der Grundkörper 3 selbst oder auch das Paneel 2 kann aus einem Vollmaterial, einem beschichteten Material oder einem Schichtwerkstoff, beispielsweise in Form eines Laminats bestehen. Dabei sind beispielsweise verschiedene Werkstoffe und Werkstoffkombinationen für den Grundkörper 3 bzw. das Paneelelement 2 als solches möglich, insbesondere in Form von Kunststoffen, wie z. B. PVC, PUR, PET u. dgl., von Massivholz oder Holzwerkstoffplatten wie HDF, MDF, WPC (Flüssigholz) o. dgl. mit und ohne Beschichtung.

Bei der Beschichtung, die eine oder mehrere Schichten aufweisen kann, kann es sich um eine Kunststoffbeschichtung, wie z. B. PVC, PUR, eine Textilbeschichtung, eine Kork- und/oder Linoleumbeschichtung oder eine sogenannte Woodpowder-Beschichtung handeln. Es versteht sich, dass auch mehrere unterschiedliche Beschichtungen, insbesondere der vorgenannten Art, auf einer Holzwerkstoff- oder Kunststoffplatte vorgesehen sein können.

Das Paneelelement 2 bzw. der Grundkörper 3 weist an der einen Längskante 4 eine Längskantennutkontur auf, während an der anderen Längskante 5 eine korrespondierende Längskantenfederkontur vorgesehen ist. "Korrespondierend" bedeutet in diesem Zusammenhang, dass die Abmaße der Längskantenkonturen der beiden Längskanten 4, 5 so sind, dass ein Einfügen der einen Kontur in die andere Kontur möglich ist. Des Weiteren ist an der einen Querkante 6 eine Querkantennutkontur vorgesehen, während an der anderen Querkante 7 eine korrespondierende Querkantenfederkontur vorgesehen ist. Auch die Querkanten 6, 7 sind derart "korrespondierend" ausgebildet, dass sie ineinander gefügt werden können. Im Übrigen sind, dies ergibt sich beispielsweise aus Fig. 1, benachbarte Paneelelemente 2 an ihren benachbarten Längskanten 4, 5 und ihren benachbarten Querkanten 6, 7 miteinander verbunden.

In Fig. 1 ist eine mögliche Ausgangssituation dargestellt, bei der bereits eine Reihe mit Paneelelementen 2 verlegt ist und sich in der nächsten Reihe zumindest ein bereits verlegtes Paneelelement 2 befindet. Im Übrigen versteht es sich, dass in der Ausgangssituation auch eine Vielzahl bereits verlegter Reihen von Paneelen 2 vorgesehen sein können, Es versteht sich, dass bei der Verlegung natürlich zunächst erst eine Reihe verlegt wird und dann mit der Verlegung der nächsten Reihe begonnen wird. Bei der Verlegung der ersten Reihe werden benachbarte Paneelelemente 2 lediglich an ihren Querkanten 6, 7 miteinander verbunden. Anschließend wird dann in der nächsten Reihe das erste Paneelelement 2 angesetzt, wobei die benachbarten Längskanten 4, 5 ineinander gefügt werden. Hierzu wird entsprechend der vorliegenden Erfindung das in Fig. 1 bereits liegende Paneelelement 2 längskantengefügt eingeschwenkt und abgesenkt, so dass es - wie die bereits verlegten Paneelelemente 2 - auf dem nicht dargestellten Untergrund aufliegt.

Im Übrigen wird darauf hingewiesen, dass bei der dargestellten Ausführungsform die Verlegung von links nach rechts erfolgt. Hierauf ist die Erfindung jedoch nicht beschränkt.

Die Konturausbildung der einzelnen Kantenkonturen zeigen die Fig, 2 bis 5. Fig. 2 zeigt die Längskante 4 mit der Längskantennutkontur. Diese Kontur weist eine obere Nutwange 8 und eine untere Nutwange 9 auf. Die Nutwange 9 ist länger als die Nutwange 8, steht über diese also nach außen hin über. Zwischen den Nutwangen 8, 9 befindet sich die Nut 10. Das untere freie Ende der Nutwange 8 weist eine Abschrägung 11 auf, so dass sich die Nut 10 nach außen hin erweitert. Der untere Nutschenkel 9 weist im Bereich seines freien Endes eine Rastnut 12 auf, die nach außen hin mit einer Einlaufwölbung 13 versehen ist. Die untere Nutwange 9 weist gegenüber der äußeren Stirnfläche 14 der oberen Nutwange 8 einen Überstand a auf. Dieser Überstand a beträgt im dargestellten Ausführungsbeispiel 5,83 mm und kann grundsätzlich zwischen 4 und 8 mm liegen. Dazwischen ist jeder Einzelwert möglich. Darüber hinaus besteht ein vergleichsweise großer lichter Abstand b zwischen der äußeren Stirnfläche 14 der oberen Nutwange 8 und der Rastnut 12. Im dargestellten Ausführungsbeispiel beträgt dieser Abstand 2,35 mm, wobei der Abstand zwischen 1,5 und 3,5 mm liegen kann und jeder Einzelwert innerhalb der Bereichsgrenzen möglich ist.

Die zur Längskantennutkontur entsprechend Fig. 2 korrespondierende Federkontur der Längskante 5 ist in Fig. 3 dargestellt. Die Längskantenfederkontur weist eine Feder 15 auf, die von der oberen Stirnfläche 16 mit einem Überstand c absteht. Im dargestellten Ausführungsbeispiel liegt der Überstand c bei 2,55 mm, wobei er grundsätzlich zwischen 2 und 3 mm betragen kann. Dabei ist jeder Einzelwert innerhalb der Bereichsgrenzen möglich. In Verlängerung der Unterseite 17 der Feder 15 befindet sich ein Rastnocken 18, der zum Eingriff in die Rastnut 12 vorgesehen ist. Im gefügten Zustand liegen die Stirnflächen 14 und 16 aneinander an.

In Fig. 4 ist die Nutkontur der Querkante 6 dargestellt. Die Querkantennutkontur weist eine obere Nutwange 19 und eine untere Nutwange 20 auf. Zwischen den beiden Nutwangen 19, 20 befindet sich die Nut 21. Am äußeren freien Ende der oberen Nutwange 19 ist diese abgeschrägt, wobei im dargestellten Ausführungsbeispiel zwei Abschrägungen 22, 23 mit unterschiedlichen Steigungen vorgesehen sind. An die Abschrägunen 22, 23 schließt sich die äußere Stirnfläche 24 an.

Die untere Nutwange 20 weist eine Rastnut 25 auf, die mit einer Einlaufwölbung 26 versehen ist. Die untere Nutwange 20 steht mit einem Überstand d über die äußere Stirnfläche 24 der oberen Nutwange 19 über. Im dargestellten Ausführungsbeispiel beträgt der Überstand d 3,31 mm, wobei der Überstand in einem Intervall zwischen 2,5 und 4,5 mm liegen kann, wobei jeder Einzelwert möglich ist. Der lichte Abstand e der äußeren Stirnfläche 24 zur Rastnut 25 ist ausgesprochen gering und beträgt vorliegend lediglich 0,18 mm. Grundsätzlich kann der Abstand e zwischen 0,10 und 0,30 mm liegen, wobei jeder Einzelwert möglich ist.

In Fig. 5 zeigt die zur Querkantennutkontur korrespondierende Querkantenfederkontur. Diese weist eine Feder 27 auf, die von der oberen Stirnfläche 28 mit einem Überstand f von vorliegend 3,65 mm absteht. Der Überstand f kann grundsätzlich zwischen 3 und 4 mm liegen, wobei jeder Einzelwert innerhalb des vorgenannten Intervalls möglich ist. In Verlängerung der Unterseite 29 der Feder 27 befindet sich ein Rastnocken 30 zum Eingriff in die Rastnut 25. Im gefügten Zustand liegen die Stirnflächen 24 und 28 aneinander an.

Es ist erkennbar, dass sich die Längskantenkontur entsprechend den Fig. 2 und 3 von der Querkantenkontur entsprechend den Fig. 4 und 5 unterscheidet. Wesentliche Unterschiede bestehen darin, dass die Feder 15 der Längskante 5 weniger stark übersteht als die Feder 27 der Querkante 7. Bei den Nutkonturen ist es so, dass die untere Nutwange 9 der Längskante 4 deutlich länger ist als die untere Nutwange 20 der Querkante 6. Während die Ausbildung der Rastnuten 12, 25 an beiden unteren Nutwangen 9, 20 zumindest im identisch ist, besteht der entscheidende Unterschied darin, dass die Abstände b bzw. e sich deutlich unterscheiden. Der Abstand b der Längskante 4 ist deutlich größer als der Abstand e der Querkante 6.

Vereinfacht ausgedrückt kann damit festgestellt werden, dass die Längskantenkontur eine eher kurze Feder 15 mit einer eher langen unteren Nutwange 9 verwendet, während die Querkantenkontur eine demgegenüber längere Feder 27 mit einer eher kürzeren unteren Nutwange 20 verwendet. Auf die Bedeutung der Ausbildung der einzelnen Konturen wird nachfolgend noch näher eingegangen.

Der Vollständigkeit halber sei allerdings darauf hingewiesen, dass es grundsätzlich auch möglich ist, die Längskante 4 und die Querkante 6 sowie die Längskante 5 und die Querkante 7 mit jeweils zumindest im identischer Geometrie auszuführen, wobei es sich dann jedoch nicht alle nachfolgend beschriebenen Funktionen ohne Weiteres ergeben.

In Fig. 6 ist dargestellt, dass das zu verlegende Paneelelement 2 mit seiner Querkante 7, die die Querkantenfederkontur aufweist, schräg in Richtung auf die Querkante 6 des bereits verlegten, bereits längskantengefügten Paneelelements 2 zugeführt wird. Anschließend wird die Querkante 7 des schräg zugeführten, zu verlegenden Paneelelements 2 in die Querkante 6 des bereits verlegten Paneelelements 2 eingesetzt, wie dies in Fig. 7 dargestellt ist. Hierbei ergibt sich ein Fügen der Querkante, wobei kein Werkzeug zur Querkantenfügung erforderlich. Auch ein Unterkeilen o. dgl. ist nicht erforderlich. Letztlich kann der Vorgang der Querfügung relativ einfach und leicht durch eine zweihändige Zuführung durch den Verleger erfolgen. Da die benachbarten Paneelelemente 2 nur im Bereich ihrer schmalen Querkanten 6, 7 gefügt werden, ergibt sich ein schmaler Fügebereich. Durch die Querkantengeometrie, auf die im Folgenden noch später eingegangen wird, ergibt sich im Übrigen ein definierter Einschwenkvorgang.

Die Fig. 8 zeigt eine Seitenansicht des Verlegezustandes entsprechend Fig. 7. Dabei zeigt Fig. 8 den Ansetzwinkel α. Dieser Ansetzwinkel sollte einen Mindestwert von 4° und einen Maximalwert von 45° haben. Innerhalb dieser Bereichsgrenzen ist ein schräges Ansetzen des zu verlegenden Paneelelements 2 an das bereits verlegte Paneelelement 2 zur Querkantenfügung möglich.

Das Einschwenken der Querkanten 6, 7 ineinander sollte möglichst nahe an der Längskante 4 der zuletzt verlegten Reihe von Paneelelementen 2 erfolgen. Fig. 9 zeigt den Zustand, in dem das zu verlegende Paneelelement 2 abgesenkt worden ist. Dabei sind dann die Querkanten 6, 7 ineinander gefügt, während sich zwischen der Randkante der Längskante 4 der bereits verlegten Paneelelemente 2 und der Randkante der Längskante 5 des zu verlegenden Paneelelements 2 ein Spalt 31 ergibt, der in Fig. 10 etwas deutlicher dargestellt ist.

Alternativ zu der zuvor beschriebenen Querfügung der Querkanten 6, 7 ist es auch möglich, das zu verlegende Paneelelement 2 in der Ebene der bereits verlegten Paneelelemente 2 mit seiner Querkante 7 in die Querkante 6 des bereits verlegten und längskantengefügten Paneelelements 2 einzusetzen und dann quer zur Längsrichtung des Paneelelements 2 in Pfeilrichtung X zu verschieben, bis sich die Längskanten 4 und 5 quasi berühren. Letztlich wird dann der in Fig. 10 dargestellte Zustand erreicht.

Um ein Verschieben des zu verlegenden Paneelelements 2 in Pfeilrichtung X zu ermöglichen, dies ist bei der in Fig 10 gezeigten Ausführungsform in geringem Maß und bei der in Fig. 11 dargestellten Ausführungsform über quasi die gesamte Länge der Querkanten 6, 7 erforderlich, sind zwischen der Feder 27 und der Nut 21 einerseits und/oder zwischen dem Rastnocken 30 und der Rastnut 25 definierte Freiräume 32, 33, 34 vorgesehen. Die Freiräume 32, 33, 34 haben ein Maß von 0,01 mm und können zwischen 0,005 und 0,015 mm liegen. Üblicherweise - d.h. beim Stand der Technik - befinden sich an den mit den Bezugszeichen 32, 33, 34 bezeichneten Stellen Berührungsstellen zwischen der Feder 27 und der Nut 21 einerseits bzw. dem Rastnocken 30 und der Rastnut 25 andererseits. Durch die Realisierung der definierten Freiräume 32, 33, 34, an denen die Kontaktstellen entfallen, lässt sich das zu verlegende Paneelelement 2 mit nur geringem Aufwand in Pfeilrichtung x bei gleichzeitiger Querkantenfügung verschieben. Darüber hinaus ist es aufgrund der geringen Länge des Abstandes e und damit der Nähe der Rastnut 25 zur äußeren Stirnfläche 24 so, dass sich ein vergleichsweise geringer Reibungswiderstand und im Übrigen kein oder allenfalls ein geringes Drehmoment bei der Horizontalverschiebung in Richtung der Querkontur, d. h. in Pfeilrichtung X ergibt.

In den Fig. 13 und 14 ist in Seitenansicht das Verschieben in Pfeilrichtung X dargestellt. Das Paneelelement 2 ist in diesem Zustand bereits quergelegt. Das horizontale Verschieben des zu verlegenden Paneels 2 in Pfeilrichtung X erfolgt solange, bis der Rastnocken 18 der Längskante 5 an der vorderen Stirnfläche 35 der unteren Nutwange 9 anschlägt. In diesem Zustand liegt die Unterseite 17 der Feder 15 auf der Auflagefläche 36, die sich durch den vergleichsweise großen Abstand b ergibt, mit einiger Überdeckung der Unterseite 17 und der Auflagefläche 16 sicher auf. Im Übrigen ist der Rastbereich etwas gegenüber der Auflagefläche 36 abgesenkt, so dass sich kein Aufliegen der Unterseite 17 in diesem Bereich ergibt. Die Auflage erfolgt also nur im Bereich der Auflagefläche 36.

Zum Fügen der Längskanten 4, 5 wird nun das zu verlegende Paneelelement 2 angehoben. Dabei ergibt sich ein Schwenken um einen Auflagepunkt der Feder 15 auf der Auflagefläche 36. Da das zu verlegende Paneelelement 2 mit dem benachbarten Paneelelement 2 derselben Reihe bereits quergefügt ist, wird bei diesem Anhebevorgang auch das benachbarte Paneelelement 2 mit angehoben, wie dies in Fig. 15 dargestellt ist. Je nach Länge der bereits verlegten Reihe wird sich dieses Mitanheben durch das Dieleneigengewicht nicht über die gesamte Reihe einstellen. Dabei ist die Längskantenkontur der Längskanten 4, 5 derart ausgebildet, dass eine Längskantenfügung mit einem Mindestfügewinkel β von 3° und einem maximalen Fügewinkel β von 25° möglich ist. Innerhalb dieser Bereichsangabe ist jeder Einzelwert möglich, auch wenn dieser im Einzelnen nicht genannt ist. Übersteigt der maximale Fügewinkel 25°, kann das bereits verlegte Paneelelement 2 aus dem Längskantenprofil wieder gelöst werden. Natürlich kann die Längskantenfügung anschließend relativ leicht wieder hergestellt werden, dies ist jedoch mit einem ergänzenden Arbeitsschritt verbunden. Ideal ist das Anheben im Bereich von 4° bis 20°, um das Heraushebeln der bereits verlegten Paneelelemente 2 zu unterbinden.

Nach Anheben des zu verlegenden Paneelelements 2, beispielsweise unter einem Fügewinkel von 10°, wird dieses Paneelelement 2 mit seiner Längskante 5 in die Längskante 4 der bereits verlegten Reihe von Paneelelementen 2 eingeschoben, so dass sich dann die Längskantenfügung ergibt. Dieser Fügezustand ist in Fig. 16 dargestellt.

Schließlich wird, und dies ist in Fig. 17 dargestellt, das zu verlegende Paneelelement 2 abgesenkt, wobei sich ein Einklicken, d. h. ein Einsetzen des Rastnockens 18 in die Rastnut 12, ergibt. Das zu verlegende Paneelelement 2 befindet sich dann in der Ebene der bereits verlegten Paneelelemente 2.

In den Fig. 18 bis 22 ist die Längskantenfügung nochmals schematisch als Schnitt dargestellt. In den Fig. 18 bis 22 ist links jeweils das zu verlegende Paneelelement 2 dargestellt, während rechts ein Paneelelement 2 der vorherigen Verlegereihe dargestellt ist.

Fig. 18 verdeutlicht die Schrägstellung des zu verlegenden Paneelelements 2 unter dem Ansetzwinkel α zur Querkantenfügung. Das Paneelelement 2 ist dabei so nah wie möglich an das in Fig. 18 rechts dargestellte Paneelelement 2 herangerückt worden.

Anschließend wird das zu verlegende Paneelelement 2 abgesenkt und bedarfsweise an das Paneelelement 2 herangeschoben. Dabei schlägt dann der Rastnocken 18 an der Stirnfläche 35 der unteren Nutwange 9 an. Die Feder 15 liegt auf der unteren Nutwange 9 auf, so dass sich an dieser Stelle eine Führung bzw. Unterlage in die Nut 10 hinein ergibt. Im Zustand gemäß Fig. 19 befinden sich die beiden Paneelelemente 2 in einer gemeinsamen Ebene, der Verlegeebene, und liegen auf dem nicht dargestellten Untergrund auf.

In Fig. 20 ist das Anheben des zu verlegenden Paneelelements 2 unter dem Fügewinkel β dargestellt. Nach Verschieben des zu verlegenden Paneelelements 2 wird die Feder 15 in Pfeilrichtung Y in die Nut 10 gedrückt, während der Rastnocken 18 über die Einlaufwölbung 13 in Richtung der Rastnut 12 bewegt wird. Dies ist in Fig. 21 dargestellt. Sodann wird das zu verlegende Paneelelement 2 abgesenkt, so dass sich der in Fig. 22 dargestellte Zustand ergibt. Dabei befindet sich der Rastnocken 18 in der Rastnut 12, während sich die Feder 15 in der Nut 10 befindet. Da im Bereich der Längskantenkonturierung keine Freiräume wie bei der Querkantenkonturierung vorgesehen sind, ergibt sich eine ebene Oberseite zwischen den Paneelelementen 2, im verlegten Zustand.

Durch die vergleichsweise kurze Feder 15 und die vergleichsweise lange Nutwange 9 ergibt sich eine praktisch selbstführender Einschwenkbewegung, was die Verlegung begünstigt. Gleichzeitig ergibt sich durch die dauerhafte Auflage der Unterseite 17 der Feder 15 auf der Auflagefläche 36 eine verbesserte Stabilität, die auch zur Verbesserung der Funktionssicherheit beiträgt.

Die Demontage von bereits verlegten Paneelelementen 2 erfolgt durch Anheben des zuletzt verlegten Paneelelements bzw. der zuletzt verlegten Reihe von Paneelelementen 2 und Aushebeln der Längskantenverbindung. Anschließend kann das Herausschwenken von benachbarten Paneelelementen 2 aus der jeweiligen Querkantenverbindung erfolgen.

Letztlich zeichnet sich die Erfindung dadurch aus, dass die Verlegung eines Belages als Einmann-Montage durchgeführt werden kann, da kein Einschwenken von kompletten Reihen erforderlich ist. Aufgrund der Längs- und Querkantenkonturierung kann werkzeugfrei gearbeitet werden, so dass sich keine Beschädigungen durch mechanische Einwirkungen ergeben, Ein Einsatz eines Hammers, Schlagklotzes, Zugeisen o. dgl. ist nicht erforderlich.

**Bezugszeichenliste:**

| | | | |
|---|---|---|---|
| 1 | Belag | 27 | Feder |
| 2 | Paneelelement | 28 | obere Stirnfläche |
| 3 | Grundkörper | 29 | Unterseite |
| 4 | Längskante | 30 | Rastnocken |
| 5 | Längskante | 31 | Spalt |
| 6 | Querkante | 32 | Freiraum |
| 7 | Querkante | 33 | Freiraum |
| 8 | Nutwange | 34 | Freiraum |
| 9 | Nutwange | 35 | Stirnfläche |
| 10 | Nut | 36 | Anlagefläche |
| 11 | Abschrägung | | |
| 12 | Rastnut | | |
| 13 | Einlaufwölbung | α | Ansetzwinkel |
| 14 | äußere Stirnfläche | β | Fügewinkel |
| 15 | Feder | | |
| 16 | obere Stirnfläche | X | Pfeilrichtung |
| 17 | Unterseite | Y | Pfeilrichtung |
| 18 | Rastnocken | | |
| 19 | Nutwange | | |
| 20 | Nutwange | a | Überstand |
| 21 | Nut | b | Abstand |
| 22 | Abschrägung | c | Überstand |
| 23 | Abschrägung | d | Überstand |
| 24 | äußere Stirnfläche | e | Abstand |
| 25 | Rastnut | f | Überstand |
| 26 | Einlaufwölbung | | |

## Patentansprüche

1. Paneelelement (2) für ein Belag (1), insbesondere Boden-, Wand- oder Deckenbelag, wobei der Belag (1) eine Mehrzahl von miteinander verbundenen Paneelelementen (2) aufweist, wobei das Paneelelement (2) einen Grundkörper (3) mit einander gegenüber liegenden Längskanten (4, 5) und einander gegenüber liegenden Querkanten (6, 7) aufweist, wobei an der einen Längskante (4) eine Längskantennutkontur mit einer Nut (10) und an der anderen Längskante (5) eine korrespondierende Längskantenfederkontur mit einer Feder (15) vorgesehen ist, wobei an der einen Querkante (6) eine Querkantennutkontur mit einer Nut (21) und an der anderen Querkante (7) eine korrespondierende Querkantenfederkontur mit einer Feder (27) vorgesehen ist, wobei die Längskantennutkontur eine obere kürzere Nutwange (8) und eine untere längere Nutwange (9) aufweist, zwischen denen sich die Nut (10) der Längskante (4) befindet und wobei die Querkantennutkontur eine obere kürzere Nutwange (19) und eine untere längere Nutwange (20) aufweist, zwischen denen sich die Nut (21) der Querkante (6) befindet,
**dadurch gekennzeichnet,**
**dass** das Verhältnis (a : c) des Überstands (a) der unteren Nutwange (9) gegenüber der oberen Nutwange (8) der Längskante (4) zum Überstand (c) der Feder (15) der Längskante (5) zwischen 1,5 und 3,1, vorzugsweise zwischen 1,95 und 2,7, weiter bevorzugt zwischen 2,1 und 2,5 und insbesondere zumindest im 2,3 beträgt, so dass das Paneelelement (2) mit seiner die Längskantenfederkontur aufweisenden Längskante (5) in die die Längskantennutkontur aufweisende Längskante (4) eines weiteren Paneelelements (2) in einem Winkel zwischen minimal 3° und maximal 25° einschiebbar ist, und/oder dass das Verhältnis (d : f) des Überstands (d) der unteren Nutwange (20) gegenüber der oberen Nutwange (19) der Querkante (6) zum Überstand (f) der Feder (27) der Querkante (7) zwischen 0,4 und 1,85, vorzugsweise zwischen 0,6 und 1,5, weiter bevorzugt zwischen 0,7 und 1,1 und insbesondere zumindest im 0,9 beträgt, wobei auf der Oberseite der unteren Nutwange (20) der Querkante (6) eine Rastnut (25) vorgesehen ist, wobei auf der Unterseite (29) der Feder (27) ein Rastnocken (30) zum Eingriff in die Rastnut (25) vorgesehen ist und wobei an gegenüberliegenden Flächen der Feder (27) und der Nut (21) im Bereich der Querkante (6, 7) und an gegenüberliegenden Flächen der Rastnut (25) und des Rastnockens (30) unter Ersatz von Kontaktflächen berührungsfreie Freiräume (32, 33, 34) mit einer Spaltweite zwischen 0.005 und 0,02 mm vorgesehen sind, so dass Nut und Feder so wie Rastnocken und Rastnut über die gesamte Länge nicht unmittelbar aneinander liegen.

2. Paneelelement nach Anspruch 1, **dadurch gekennzeichnet, dass** auf der Oberseite der unteren Nutwange (9) der Längskante (4) eine Rastnut (12) vorgesehen ist, dass auf der Unterseite (17) der Feder (15) der Längskante (5) ein Rastnocken (18) zum Eingriff in die Rastnut (12) vorgesehen ist und dass das Verhältnis (c : b) des Überstands der Feder (15) der Längskante (5) zum Abstand der Stirnfläche (14) der oberen Nutwange (8) der Längskante (6) zur Rastnut (12) der Längskante (6) zwischen 2,5 und 0,6, bevorzugt zwischen 1,7 und 0,8, weiter bevorzugt zwischen 1,25 und 1,0 und insbesondere zumindest 1,09 beträgt.

3. Paneelelement nach einem der Ansprüche 1 oder 2, **dadurch gekennzeichnet, dass** auf der Oberseite der unteren Nutwange (20) der Querkante (6) eine Rastnut (25) vorgesehen ist, dass auf der Unterseite (29) der Feder (27) ein Rastnocken (30) zum Eingriff in die Rastnut (25) vorgesehen ist und dass das Verhältnis (f : e) des Überstands (f) der Feder (27) der Querkante (7) zum Abstand (e) der Stirnfläche (24) der oberen Nutwange (19) der Querkante (6) zur Rastnut (25) der Querkante (6) zwischen 15 und 25, bevorzugt zwischen 18 und 22, weiter bevorzugt zwischen 19 und 21 und insbesondere zumindest 20,3 beträgt.

4. Paneelement nach einem der vorhergehenden Ansprüche, **dadurch gekennzeichnet, dass** der Überstand (a) der unteren Nutwange (9) gegenüber der oberen Nutwage (8) der Längskante (4) zwischen 4 und 8 mm, bevorzugt zwischen 5 und 7 mm, weiter bevorzugt zwischen 5,2 und 6,4 mm und insbesondere zumindest 5,83 mm beträgt,

5. Paneelement nach einem der vorhergehenden Ansprüche, **dadurch gekennzeichnet, dass** der Abstand (b) der Stirnfläche (14) der oberen Nutwange (8) der Längskante (4) zur Rastnut (12) zwischen 1,3 und 3,4 mm, bevorzugt zwischen 1,8 und 2,9 mm, weiter bevorzugt zwischen 2,0 und 2,7 mm und insbesondere zumindest 2,35 mm beträgt.

6. Paneelement nach einem der vorhergehenden Ansprüche, **dadurch gekennzeichnet, dass** der Überstand (c) der Feder (15) der Längskante (5) zwischen 1,5 und 4 mm, bevorzugt zwischen 1,9 und 3,2 mm, weiter bevorzugt zwischen 2,2 und 2,9 mm und insbesondere zumindest 2,55 mm beträgt.

7. Paneelelement nach einem der vorhergehenden Ansprüche, **dadurch gekennzeichnet, dass** der Überstand (d) der unteren Nutwange (20) gegenüber der oberen Nutwange (19) der Querkante (6) zwischen 2,0 bis 4,6 mm, vorzugsweise zwischen 2,5 und 4,1 mm, weiter bevorzugt zwischen 2,9 und 3,9 mm und insbesondere zumindest 3,31 mm beträgt.

8. Paneelelement nach einem der vorhergehenden Ansprüche, dadurch gekennzeichent, dass der Abstand (e) der Stirnfläche (24) der oberen Nutwange (19) der Querkante (6) zur Rastnut (25) zwischen 0,08 und 0,28 mm, bevorzugt zwischen 0,1 und 0,26 mm, weiter bevorzugt zwischen 0,15 und 0,21 mm und insbesondere zumindest 0,18 mm beträgt.

9. Paneelelement nach einem der vorhergehenden Ansprüche, **dadurch gekennzeichnet, dass** der Überstand (f) der Feder (27) der Querkante (7) zwischen 2,5 bis 4,8 mm, bevorzugt zwischen 2,9 bis 4,3 mm, weiter bevorzugt zwischen 3,3 bis 4,0 mm und insbesondere zumindest 3,65 mm beträgt.

10. Paneelelement nach einem der vorhergehenden Ansprüche, **dadurch gekennzeichnet, dass** an gegenüberliegenden Flächen der Feder (27) und der Nut (21) im Bereich der Querkante (6, 7) und/oder der Rastnut (25) und des Rastnockens (30) unter Ersatz von Kontaktflächen berührungsfreie Freiräume (32, 33, 34) mit einer Spaltweite im Bereich zwischen 0,007 und 0,013 mm, insbesondere zwischen 0,008 und 0,012 mm und bevorzugt von 0,01 mm vorgesehen sind.

11. Verfahren zum Verlegen eines Belages (1) aus Paneelelementen nach einem der vorhergehenden Ansprüche, wobei benachbarte Paneelelemente (2) an ihren benachbarten Längskanten (4, 5) und ihren benachbarten Querkanten (6, 7) miteinander verbunden werden,
**wobei folgende, aufeinander folgende Verlegeschritte vorgesehen sind:**
a) das zu verlegende Paneelelement (2) wird mit der die Querkantenfederkontur aufweisenden Querkante (7) an die die Querkantennutkontur aufweisende Querkante (6) des zuletzt verlegten, bereits längskantengefügten Paneelelements (2) schräg angesetzt, insbesondere werkzeuglos eingefügt und im querkantengefügten Zustand in die Ebene des zuletzt verlegten Paneelelements (2) abgesenkt und/oder wird mit der die Querkantenfederkontur aufweisenden Querkante (7) in die die Querkantennutkontur aufweisende Querkante (6) des zuletzt verlegten Paneelelements (2) in der Ebene des zuletzt verlegten, bereits längskantengefügten Paneelelements (2) insbesondere werkzeuglos eingeschoben,
b) das zu verlegende Paneelelement (2) wird bei gefügter Querkante (7) zur Längskantenfügung an die die Längskantennutkontur aufweisende Längskante (4) der zuletzt verlegten Reihe von Paneelelementen (2) in einem Winkel zwischen minimal 3° und maximal 25° angehoben, wobei das bereits quer- und längskantengefügte benachbarte Paneelelement (2) derselben Verlegereihe zumindest bereichsweise mit angehoben wird,
c) das zu verlegende Paneelelement (2) wird mit seiner die Längskantenfederkontur aufweisenden Längskante (5) in die die Längskantennutkontur aufweisende Längskante (4) der zuletzt verlegten Paneelelementreihe vorzugsweise werkzeuglos eingeschoben und anschließend abgesenkt.

12. Verfahren nach Anspruch 11, **dadurch gekennzeichnet, dass** das Ansetzen des zu verlegenden Paneelelement (2) an das bereits verlegte Paneelelement (2) zur Querkantenfügung mit einem Ansetzwinkel (α) von minimal 3° und maximal 50° erfolgt.

13. Verfahren nach Anspruch 11 oder 12, **dadurch gekennzeichnet, dass** das zu verlegende Paneelelement (2) zur Querkantenfügung derart angesetzt wird, dass sich zwischen den oberen Randkanten der zu fügenden Längskanten (4, 5) ein Spalt (31) zwischen 2 und 10 mm ergibt oder dass das zu verlegende Paneelelement (2) bei gefügter Querkante (7) mit seiner die Längskantenfederkontur aufweisenden Längskante (5) an die die Längskantennutkontur aufweisende Längskante (4) der bereits verlegten Paneelelementreihe verschoben wird, bis sich ein Spalt (31) von 2 und 10 mm zwischen den oberen Randkanten der Längskanten (4, 5) ergibt.

14. Verfahren nach einem der vorhergehenden Ansprüche, **dadurch gekennzeichnet, dass** die Anordnung oder Verschiebung des zu verlegenden Paneelelements (2) bei erfolgter Querkantenfügung in Richtung der Längskante (4) des bereits verlegten Paneelelements (2) derart erfolgt, dass ein an der Feder (15) vorgesehener, unterseitiger Rastvorsprung (18) an der unteren Nutwange (9) der Längskante (4) anschlägt.

15. Verfahren nach einem der vorhergehenden Ansprüche, **dadurch gekennzeichnet, dass** die Feder (15) der Längskante (5) nach Absenken des Paneelelements (2) auf der unteren Nutwange (9) der Längskante (4) aufliegt.

## Claims

1. The invention relates to a panel element (2) for a covering (1), in particular a floor, wall or ceiling covering, wherein the covering (1) has a plurality of panel elements (2) which are connected to one another, wherein the panel element (2) comprises a base body (3) having longitudinal edges (4, 5) opposite one another and transverse edges (6, 7) opposite one another, wherein on the one longitudinal edge (4) a longitudinal edge groove contour is provided with a groove (10) and on the other longitudinal edge (5) a corresponding longitudinal edge spring contour is provided with a spring (15), wherein on the one transverse edge (6) a transverse edge groove contour is provided is provided with a groove (21) and on the other transverse edge (7) a corresponding transverse edge spring contour is provided with a spring (27), wherein the longitudinal edge groove contour has a top shorter groove cheek (8) and a bottom longer groove cheek (9), between which the groove (10) of the longitudinal edge (4) is disposed, and wherein the transverse edge groove contour has a top shorter groove cheek (19) and a bottom longer groove cheek (20), between which the groove (21) of the transverse edge (6) is disposed,
**characterised in that**
the ratio (a : c) of the projection (a) of the bottom groove cheek (9) in relation to the top groove cheek (8) of the longitudinal edge (4) to the projection (c) of the spring (15) of the longitudinal edge (5) is between 1.5 and 3.1, preferably between 1.95 and 2.7, further preferably between 2.1 and 2.5 and in particular at least 2.3, so that the panel element (2), with its longitudinal edge (5) which has the longitudinal edge spring contour, can be inserted into the longitudinal edge (4) of a further panel element (2), said latter longitudinal edge having the longitudinal edge groove contour, at an angle between a minimum of 3° and a maximum of 25°, and/or **in that** the ratio (d : f) of the projection (d) of the bottom groove cheek (20) in relation to the top groove cheek (19) of the transverse edge (6) to the projection (f) of the spring (27) of the transverse edge (7) is between 0.4 and 1.85, preferably between 0.6 and 1.5, further preferably between 0.7 and 1.1, and in particular at least 0.9, wherein a latching groove (25) is provided on the top side of the bottom groove cheek (20) of the transverse edge (6), wherein a latching protuberance (30) is provided on the bottom side (29) of the spring (27) for engaging in the latching groove (25), and wherein on opposing surfaces of the spring (27) and of the groove (21) in the region of the transverse edge (6, 7) and on opposing surfaces of the latching groove (25) and of the latching protuberance (30), while contact surfaces are replaced, contact-free spaces (32, 33, 34) having a gap width between 0.005 and 0.02 mm are provided so that the groove and the spring as well as the latching protuberance and the latching groove do not rest directly against one another over the entire length.

2. The panel element according to claim 1, **characterised in that** a latching groove (12) is provided on the top side of the bottom groove cheek (9) of the longitudinal edge (4), **in that** a latching protuberance (18) for engagement in the latching groove (12) is provided on the bottom side (17) of the spring (15) of the longitudinal edge (5), and **in that** the ratio (c : b) of the projection of the spring (15) of the longitudinal edge (5) to the distance of the end face (14) of the top groove cheek (8) of the longitudinal edge (6) to the latching groove (12) of the longitudinal edge (6) is between 2.5 and 0.6, preferably between 1.7 and 0.8, further preferably between 1.25 and 1.0, and in particular at least 1.09.

3. The panel element according to one of claims 1 or 2, **characterised in that** a latching groove (25) is formed on the top side of the bottom groove cheek (20) of the transverse edge (6), **in that** a latching protuberance (30) is provided on the bottom side (29) of the spring (27) for engagement in the latching groove (25), and **in that** the ratio (f : e) of the projection (f) of the spring (27) of the transverse edge (7) to the distance (e) of the end face (24) of the top groove cheek (19) of the transverse edge (6) to the latching groove (25) of the transverse edge (6) is between 15 and 25, preferably between 18 and 22, further preferably between 19 and 21, and in particular at least 20.3.

4. The panel element according to one of the preceding claims, **characterised in that** the projection (A) of the bottom groove cheek (9) in relation to the top groove cheek (8) of the longitudinal edge (4) is between 4 and 8 mm, preferably between 5 and 7 mm, further preferably between 5.2 and 6.4 mm and in particular at least 5.83 mm.

5. The panel element according to one of the preceding claims, **characterised in that** the distance (b) of the end face (14) of the top groove cheek (8) of the longitudinal edge (4) to the latching groove (12) is between 1.3 and 3.4 mm, preferably between 1.8 and 2.9 mm, further preferably between 2.0 and 2.7 mm, and in particular at least 2.35 mm.

6. The panel element according to one of the preceding claims, **characterised in that** the projection (c) of the spring (15) of the longitudinal edge (5) is between 1.5 and 4 mm, preferably between 1.9 and 3.2 mm, further preferably between 2.2 and 2.9 mm and in particular at least 2.55 mm.

7. The panel element according to one of the preceding claims, **characterised in that** the projection (d) of the bottom groove cheek (20) in relation to the top groove cheek (19) of the transverse edge (6) is between 2.0 and 4.6 mm, preferably between 2.5 and 4.1 mm, further preferably between 2.9 and 3.9 mm and in particular at least 3.31 mm.

8. The panel element according to one of the preceding claims, **characterised in that** the distance (e) of the end face (24) of the top groove cheek (19) of the transverse edge (6) to the latching groove (25) is between 0.08 and 0.28 mm, preferably between 0.1 and 0.26 mm, further preferably between 0.15 and 0.21 mm, and in particular at least 0.18 mm.

9. The panel element according to one of the preceding claims, **characterised in that** the projection (f) of the spring (27) of the transverse edge (7) is between 2.5 and 4.8 mm, preferably between 2.9 to 4.3 mm, further preferably between 3.3 to 4.0 mm and in particular at least 3.65 mm.

10. The panel element according to any one of the preceding claims, **characterised in that** on opposing surfaces of the spring (27) and of the groove (21) in the region of the transverse edge (6, 7) and/or of the latching groove (25) and of the latching protuberance (30), while contact surfaces are replaced, non-contact free spaces (32, 33, 34) having a gap width in the range between 0.007 and 0.013 mm, in particular between 0.008 and 0.012 mm and preferably of 0.01 mm are provided.

11. The method for laying a covering (1) of panel elements according to one of the preceding claims, wherein adjacent panel elements (2) are connected to one another at the adjacent longitudinal edges (4, 5) thereof and the adjacent transverse edges (6, 7) thereof,
**wherein, the consecutive laying steps are provided:**
a. the panel element (2) to be laid is obliquely attached, in particular inserted without tools, with the transverse edge (7), having the transverse edge spring contour, to the transverse edge (6) of the last laid panel element (2), which is already joined with respect to the longitudinal edge, said latter transverse edge having the transverse edge groove contour, and in the joined state with respect to the transverse edge is lowered into the plane of the last laid panel element (2) and/or is inserted with the transverse edge (7) having the transverse edge spring contour into the transverse edge (6) of the last laid panel element (2), said latter transverse edge having the transverse edge groove contour, in the plane of the last laid panel element (2), which is already joined with respect to the longitudinal edge, in particular without a tool,
b. the panel element (2) to be laid, in the case of the joined transverse edge (7), for joining the longitudinal edge is raised to the longitudinal edge (4) of the last laid row of panel elements (2), said latter longitudinal edge having the longitudinal edge groove contour, at an angle between a minimum of 3° and a maximum of 25°, wherein the adjacent panel element (2) of the same laying row, said panel element already joined with respect to the transverse edge and the longitudinal edge, is raised at least in regions,
c. the panel element (2) to be laid is inserted with its longitudinal edge (5) having the longitudinal edge spring contour into the longitudinal edge (4) of the last laid panel element row, said latter longitudinal edge having the longitudinal edge groove contour, preferably without tools, and subsequently lowered.

12. The method according to claim 11, **characterised in that** the panel element to be laid (2) is attached to the already laid panel element (2) for transverse edge joining at an attachment angle (α) of at least 3° and at most 50°.

13. The method according to claim 11 or 12, **characterised in that** the panel element (2) to be laid for transverse edge joining is attached in such a way that a gap (31) between 2 and 10 mm is produced between the top edges of the longitudinal edges (4, 5) to be joined, or **in that** the panel element (2) to be laid, in the case of the joined transverse edge (7), is displaced with the longitudinal edge (5) thereof, having the longitudinal edge spring contour, to the longitudinal edge (4) of the already laid panel element row, said latter longitudinal edge having the longitudinal edge groove contour, until a gap (31) between 2 and 10 mm is produced between the top boundary edges of the longitudinal edges (4, 5).

14. The method according to one of the preceding claims, **characterised in that** the arrangement or displacement of the panel element (2) to be laid when transverse edge joining is carried out in the direction of the longitudinal edge (4) of the already laid panel element (2) occurs in such a way that a bottom latching projection (18) provided on the spring (15) strikes against the bottom groove cheek (9) of the longitudinal edge (4).

15. The method according to one of the preceding claims, **characterised in that** the spring (15) of the longitudinal edge (5) rests on the bottom groove cheek (9) of the longitudinal edge (4) after the panel element (2) is lowered.

## Revendications

1. Élément de panneau (2) pour un revêtement (1), en particulier un revêtement de sol, de mur ou de plafond, dans lequel le revêtement (1) présente une pluralité d'éléments de panneau (2) reliés les uns aux autres, l'élément de panneau (2) présentant un corps de base (3) avec des bords longitudinaux (4, 5) opposés les uns aux autres et des bords transversaux (6, 7) opposés les uns aux autres, sur un bord longitudinal (4), un profilé d'encoche de bord longitudinal avec une encoche (10) étant prévu et, sur l'autre bord longitudinal (5), un profilé de languette de bord longitudinal correspondant, avec une languette (15) étant prévu, sur un bord transversal (6), un profilé d'encoche de bord transversal étant prévu avec une encoche (21) et, sur l'autre bord transversal (7), un profilé de languette de bord transversal correspondant avec une languette (27) étant prévu, le profilé d'encoche de bord longitudinal présentant une joue d'encoche (8) supérieure courte et une joue d'encoche (9) inférieure longue, entre lesquelles l'encoche (10) du bord longitudinal (4) se trouve et le profilé d'encoche de bord transversal présentant une joue d'encoche (19) supérieure courte et une joue d'encoche (20) inférieure longue, entre lesquelles l'encoche (21) du bord transversal (6) se trouve,
**caractérisé en ce**
**que** le rapport (a:c) du surplomb (a) de la joue d'encoche inférieure (9) par rapport à la joue d'encoche supérieure (8) du bord longitudinal (4) au surplomb (c) de la languette (15) du bord longitudinal (5) est compris entre 1,5 et 3,1, de préférence entre 1,95 et 2,7, plus préférablement entre 2,1 et 2,5, et en particulier au moins 2,3, de sorte que l'élément de panneau (2) puisse être inséré, avec son bord longitudinal (5) présentant le profilé de languette de bord longitudinal dans le bord longitudinal (4) présentant le profilé d'encoche de bord longitudinal d'un autre élément de panneau (2) selon un angle compris entre minimum 3° et maximum 25° et/ou en ce que le rapport (d:f) du surplomb (d) de l'encoche inférieure (20) par rapport à l'encoche supérieure (19) du bord transversal (6) au surplomb (f) de la languette (27) du bord transversal est compris entre 0,4 et 1,85, de préférence entre 0,6 et 1,5, plus préférablement entre 0,7 et 1,1 et en particulier au moins 0,9, sur le côté supérieur de la joue d'encoche inférieure (20) du bord transversal (6) se trouve une encoche d'encliquetage (25), sur le côté inférieur (29) de la languette (27) se trouve un organe d'encliquetage (30) pour mise en prise dans l'encoche d'encliquetage (25) et, sur les surfaces opposées de la languette (27) et de l'encoche (21) dans la zone des bords transversaux (6, 7) et sur les surfaces opposées de l'encoche d'encliquetage (25) et de l'organe d'encliquetage (30) en remplacement des surfaces de contact, des espaces libres sans contact (32, 33, 34) sont prévus avec une largeur de fente comprise entre 0,005 et 0,02 mm, de sorte que l'encoche et la languette, ainsi que l'organe d'encliquetage et l'encoche d'encliquetage ne reposent pas directement l'un sur l'autre sur toute la longueur.

2. Élément de panneau selon la revendication 1, **caractérisé en ce que**, sur le côté supérieur de la joue d'encoche inférieure (9) du bord longitudinal (4) une encoche d'encliquetage (12) est prévue, **en ce que**, sur le côté inférieur (17) de la languette (15) du bord longitudinal (5), un organe d'encliquetage (18) pour venir en prise dans l'encoche d'encliquetage (12) est prévu et **en ce que** le rapport (c:b) du surplomb de la languette (15) du bord longitudinal (5) à la distance de la surface avant (14) de la joue d'encoche supérieure (8) du bord longitudinal (6) à l'encoche d'encliquetage (12) du bord longitudinal (6) est compris entre 2,5 et 0,6, de préférence entre 1,7 et 0,8, plus préférablement entre 1,25 et 1,0 et en particulier est d'au moins 1,09.

3. Élément de panneau selon une des revendications 1 ou 2, **caractérisé en ce que**, sur le côté supérieur de la joue d'encoche inférieure (20) du bord transversal (6) une encoche d'encliquetage (25) est prévue, **en ce que**, sur le côté inférieur (29) de la languette (27), un organe d'encliquetage (30) pour venir en prise dans l'encoche d'encliquetage (25) est prévu et **en ce que** le rapport (f:e) du surplomb (f) de la languette (27) du bord transversal (7) à la distance (e) de la surface avant (24) de la joue d'encoche supérieure (19) du bord transversal (6) à l'encoche d'encliquetage (25) du bord transversal (6) est compris entre 15 et 25, de préférence entre 18 et 22, plus préférablement entre 19 et 21 et en particulier est d'au moins 20,3.

4. Élément de panneau selon une des revendications précédentes, **caractérisé en ce que** le surplomb (a) de la joue d'encoche inférieure (9) par rapport à la joue d'encoche supérieure (8) du bord longitudinal (4) est compris entre 4 et 8 mm, de préférence entre 5 et 7 mm, plus préférablement entre 5,2 et 6,4 mm et en particulier est de 5,83 mm.

5. Élément de panneau selon une des revendications précédentes, **caractérisé en ce que** la distance (b) de la surface avant (14) par de la joue d'encoche supérieure (8) du bord longitudinal (4) et l'encoche d'encliquetage (12) est comprise entre 1,3 et 3,4 mm, de préférence entre 1,8 et 2,9 mm, plus préférablement entre 2,0 et 2,7 mm et en particulier est de 2,35 mm.

6. Élément de panneau selon une des revendications précédentes, **caractérisé en ce que** le surplomb (c) de la languette (15) du bord longitudinal (5) est compris entre 1,5 et 4 mm, de préférence entre 1,9 et 3,2 mm, plus préférablement entre 2,2 et 2,9 mm et en particulier est de 2,55 mm.

7. Élément de panneau selon une des revendications précédentes, **caractérisé en ce que** le surplomb (d) de la joue d'encoche inférieure (20) par rapport à la joue d'encoche supérieure (19) du bord transversal (6) est compris entre 2,0 et 4,6 mm, de préférence entre 2,5 et 4,1 mm, plus préférablement entre 2,9 et 3,9 mm et en particulier est de 3,31 mm.

8. Élément de panneau selon une des revendications précédentes, **caractérisé en ce que** la distance (e) entre la surface avant (24) de la joue d'encoche supérieure (19) du bord transversal (6) et l'encoche d'encliquetage (25) est comprise entre 0,08 et 0,28 mm, de préférence entre 0,1 et 0,26 mm, plus préférablement entre 0,15 et 0,21 mm et en particulier est de 0,18 mm.

9. Élément de panneau selon une des revendications précédentes, **caractérisé en ce que** le surplomb (f) de la languette (27) du bord transversal (7) est compris entre 2,5 et 4,8 mm, de préférence entre 2,9 et 4,3 mm, plus préférablement entre 3,3 et 4,0 mm et en particulier est de 3,65 mm.

10. Élément de panneau selon une des revendications précédentes, **caractérisé en ce que**, sur les surfaces opposées de la languette (27) et de l'encoche (21) dans la zone du bord transversal (6, 7) et/ou l'encoche d'encliquetage (25) et l'organe d'encliquetage (30) en remplacement des surfaces de contact, des espaces libres sans contact (32, 33, 34) sont prévus, avec une largeur de fente dans la plage comprise entre 0,007 et 0,013 mm, en particulier entre 0,008 et 0,012 mm et de préférence de 0,01 mm.

11. Procédé de pose d'un revêtement (1) constitué d'éléments de panneau selon une des revendications précédentes, dans lequel des éléments de panneau (2) adjacents sont reliés entre eux au niveau de leurs bords longitudinaux (4, 5) adjacents et de leurs bords transversaux (6, 7) adjacents,
**dans lequel les étapes de pose se suivant les unes les autres sont prévues:**
a. l'élément de panneau (2) à poser est présenté de manière oblique, en particulier introduit sans outil, avec le bord transversal (7) présentant le profilé de languette de bord transversal au niveau du bord transversal (6) présentant le profilé d'encoche de bord transversal, par rapport à l'élément de panneau (2) posé en dernier déjà assemblé au bord longitudinal et abaissé, dans l'état assemblé du bord transversal dans le plan de l'élément de panneau (2) posé en dernier et/ou est introduit avec le bord transversal (7) présentant le profil de languette de bord transversal dans le bord transversal (6) présentant le profilé d'encoche de bord transversal de l'élément de panneau (2) posé en dernier, dans le plan de l'élément de panneau (2) posé en dernier et déjà assemblé au bord longitudinal,
b. l'élément de panneau (2) à poser est relevé avec le bord transversal (7) assemblé pour l'assemblage de bord longitudinal au niveau du bord longitudinal (4) présentant le profilé d'encoche de bord longitudinal de la rangée posée en dernier d'éléments de panneau (2) selon un angle compris entre minimum 3° et maximum 25°, l'élément de panneau (2) adjacent déjà assemblé au bord transversal et longitudinal de la même rangée étant élevé avec lui au moins par sections,
c. l'élément de panneau (2) à poser est introduit de préférence sans outil avec son bord longitudinal (5) présentant le profilé de languette de bord longitudinal dans le bord longitudinal (4) présentant le profilé d'encoche de bord longitudinal de la rangée d'éléments de panneau posée en dernier puis abaissé.

12. Procédé selon la revendication 11, **caractérisé en ce que** l'application de l'élément de panneau (2) à poser sur l'élément de panneau (2) déjà posé s'effectue pour l'assemblage de bord transversal avec un angle d'application (α) de minimum 3° et maximum 50°.

13. Procédé selon la revendication 11 ou 12, **caractérisé en ce que** l'élément de panneau (2) à poser est appliqué pour l'assemblage de bord transversal de sorte qu'une fente (31) comprise entre 2 et 10 mm soit formée entre les bords périphériques supérieurs des bords longitudinaux (4, 5) à assembler ou **en ce que** l'élément de panneau (2) à poser avec un bord transversal (7) assemblé est déplacé avec son bord longitudinal (5) présentant le profilé de languette de bord longitudinal sur le bord longitudinal (4) présentant le profilé d'encoche de bord longitudinal de la rangée d'éléments de panneau déjà posée, jusqu'à ce qu'une fente (31) de 2 à 10 mm se forme entre les bords périphériques supérieurs des bords longitudinaux (4, 5).

14. Procédé selon une des revendications précédentes, **caractérisé en ce que** l'agencement ou le déplacement de l'élément de panneau à poser (2) en cas de réussite de l'assemblage de bord transversal dans la direction du bord longitudinal (4) de l'élément de panneau (2) déjà posé s'effectue de sorte qu'une saillie d'encliquetage (18) de côté inférieur, prévue sur la languette (15) vienne buter contre la joue d'encoche inférieure (9) du bord longitudinal (4).

15. Procédé selon une des revendications précédentes, **caractérisé en ce que** la languette (15) du bord longitudinal (5) repose, après abaissement de l'élément de panneau (2), sur la joue d'encoche inférieure (9) du bord longitudinal (4).
